# DEMANDE DE BREVET EUROPEEN

(11) **EP 0 485 310 A1**
(43) Date de publication de la demande: **13.05.1992**
(21) Numéro de dépôt: 91420390.6
(22) Date de dépôt: 04.11.1991
(51) Int. Cl.: H01H 35/30

(54) **Pressostat pour la sécurité thermique d'une machine à laver ou appareil analogue**

(30) Priorité: 06.11.1990 FR 9014093
(71) Demandeur: EATON S.A.M., MC-98000 Monaco (MC)
(72) Inventeur: Daulhac, Michel, I-18039 Vintimille (IT); Riley, John, F-67330 Bouxwiller (IT)
(74) Mandataire: Bratel, Gérard

(57) **Abrégé**

Le pressostat comporte une chambre interne (24) avec un organe tel que membrane (7), sensible à la pression et agissant sur des contacts électriques (13,14,15). La chambre (24) comporte deux raccordements (20,22), prévus pour sa liaison à un volume extérieur (2), dont la pression est à contrôler, par deux tuyaux respectifs (18,19) montés ˝en parallèle˝. La fonction de sécurité est ainsi améliorée.

Application particulière : protection thermique pour machine à laver le linge.

## Description

La présente invention concerne un pressostat, c'est-à-dire un dispositif de sécurité thermique comportant une chambre interne avec un organe, tel qu'une membrane, sensible à la pression et agissant sur au moins un contact électrique, la chambre étant apte à être reliée à un volume extérieur dont la pression à contrôler est transmise à ladite chambre. L'organe sensible tel que membrane se déforme ou se déplace sous l'influence des variations de pression, et il ouvre ou ferme des contacts électriques, insérés dans des circuits de protection appropriés, dès qu'une pression limite est atteinte.

Un pressostat de ce genre est utilisable comme dispositif de sécurité, par exemple dans une machine à laver le linge, auquel cas le pressostat est relié à une chambre de compression, elle-même raccordée à la cuve de la machine à laver. Les contacts du pressostat complètent ainsi la protection thermique de la machine à laver, et ils peuvent être obligatoires pour le respect des prescriptions de sécurité.

Habituellement, la pression à contrôler est transmise vers un tel pressostat par un seul tuyau. Si ce tuyau unique est obturé ou pincé, le pressostat ne peut plus assurer sa fonction de sécurité. Il est possible d'éviter cet inconvénient en doublant tout le système de sécurité, c'est-à-dire en prévoyant deux pressostats ou un pressostat à double corps, ainsi que deux tuyaux de raccordement respectifs, et éventuellement . Deux volumes distincts d'où partent ces deux tuyaux. Cette solution est lourde, coûteuse et encombrante.

La présente invention vise à éliminer ces inconvénients, en fournissant une solution technique qui évite l'utilisation d'un deuxième pressostat et d'une deuxième chambre de compression dans la machine à laver ou autre appareil à contrôler, tout en limitant considérablement les risques résultant d'une obturation ou d'un pincement d'un tuyau de transmission de la pression.

A cet effet, l'invention a pour objet un pressostat du genre précisé en introduction, qui comporte au moins deux raccordements prévus pour des tuyaux de liaison respectifs montés ˝en parallèle˝ entre le volume extérieur, dont la pression est à contrôler, et la chambre interne avec organe sensible à la pression.

Ainsi, en cas d'obturation ou de pincement de l'un des tuyaux, il reste encore pratiquement certain que l'autre tuyau puisse transmettre convenablement la pression vers la chambre précitée, de sorte que le pressostat reste en mesure d'assurer sa fonction de sécurité.

La chambre interne considérée du pressostat peut notamment être délimitée, de façon connue, par un couvercle de boîtier et par une membrane constituant l'organe sensible à la pression ; dans ce cas, selon une forme de réalisation de l'invention, le couvercle de boîtier comporte deux embouts de raccordement pour les extrémités respectives des deux tuyaux dont les autres extrémités sont raccordées au volume extérieur dont la pression est à contrôler.

Dans le cas de l'application de l'invention à la protection thermique d'une machine à laver le linge, le volume extérieur auquel se raccordent les deux tuyaux est une chambre de compression unique, elle-même raccordée à la cuve de la machine à laver.

De toute façon, l'invention sera mieux comprise à l'aide de la description qui suit, en référence à l'unique figure du dessin schématique annexé représentant, à titre d'exemple non limitatif, une forme d'exécution de ce pressostat.

Cette figure est une vue en coupe d'un pressostat conforme à la présente invention, appliqué à une machine à laver le linge ou autre appareil électro-ménager analogue. Le pressostat proprement dit, désigné globalement par le repère 1, est relié à une chambre de compression 2, elle-même mise en communication par l'intermédiaire d'un raccord tubulaire 3 avec la cuve 4 de la machine à laver, pour laquelle un contrôle est nécessaire.

De manière connue, le pressostat 1 comporte un boîtier-support 5, fermé par un couvercle 6. Une membrane 7 a sa périphérie serrée entre le boîtier-support 5 et le couvercle 6, tandis que sa partie centrale s'appuie sur un disque mobile de poussée 8 soumis à l'action d'un ressort 9 de réglage de la pression d'enclenchement. La force du ressort 9 est elle-même réglée au moyen d'une vis 10. A l'intérieur du boîtier-support 5 est monté un ensemble mécanique mobile bi-stable 11, relié à une borne fixe 12 et portant un contact électrique 13 qui peut être multiple ; le contact mobile 13 coopère avec au moins un contact électrique fixe 14 normalement fermé et un contact électrique fixe 15 normalement ouvert, une vis de réglage 16 permettant d'agir sur la position de ce dernier contact 15 pour régler la pression de réenclenchement. Enfin, une butée 17 assure une sécurité en cas de collage entre les contacts 13 et 15.

Le pressostat 1 est relié à la chambre de compression 2 par deux tuyaux 18 et 19. Le premier tuyau 18 est raccordé, par une extrémité, à un premier embout 20 du couvercle 6 du pressostat 1 et, par son autre extrémité, à un premier embout 21 de la chambre de compression 2. Le second tuyau 19 est raccordé, par une extrémité, à un second embout 22 du couvercle 6 du pressostat 1 et, par son autre extrémité, à un second embout 23 de la chambre de compression 2.

Ainsi, les deux tuyaux 18 et 19 sont branchés ˝en parallèle˝ et transmettent normalement l'un et l'autre, vers le pressostat 1, la pression qui règne à l'intérieur de la chambre de compression 2. Cette pression est amenée dans la chambre 24 délimitée par le couvercle 6 et par la membrane 7, et elle agit au-delà d'un certain seuil, par l'intermédiaire du disque de poussée 8, sur l'ensemble mobile bi-stable 11, pour modifier l'état des contacts 13, 14 et 15.

Si l'un des deux tuyaux 18 et 19 est accidentellement obturé ou pincé, l'autre tuyau assure toujours la transmission de la pression depuis la chambre 2 vers le pressostat 1, et ce dernier assure encore sa fonction de sécurité, en réagissant à toute élévation dangereuse de la pression, notamment en vue d'assurer une protection thermique.

Comme il va de soi, l'invention ne se limite pas à la seule forme d'exécution de ce pressostat qui a été décrite ci-dessus, à titre d'exemple ; elle en embrasse, au contraire, toutes les variantes de réalisation et d'application respectant le même principe. C'est ainsi, notamment, que l'on ne s'éloignerait pas du cadre de la présente invention en modifiant des détails constructifs du pressostat, tels que la disposition ou le nombre des contacts électriques, ou en destinant ce pressostat à une utilisation autre que la sécurité d'une machine à laver.

## Revendications

1. Pressostat comportant une chambre interne (24) avec un organe (7) sensible à la pression et agissant sur au moins un contact électrique (13,14,15), la chambre (24) étant apte à être reliée à un volume extérieur (2) dont la pression à contrôler est transmise à ladite chambre, caractérisé en ce qu'il comporte au moins deux raccordements (20,22) prévus pour des tuyaux de liaison respectifs (18,19) montés ˝en parallèle˝ entre le volume extérieur (2) dont la pression est à contrôler et la chambre interne (24) avec organe (7) sensible à la pression.

2. Pressostat selon la revendication 1, dans lequel ladite chambre interne (24) est délimitée par un couvercle de boîtier (6) et par une membrane (7) constituant l'organe sensible à la pression, caractérisé en ce que le couvercle de boîtier (6) comporte deux embouts de raccordement (20,22) pour les extrémités respectives de deux tuyaux (18,19) dont les autres extrémités sont raccordées au volume extérieur (2) dont la pression est à contrôler.

3. Pressostat selon la revendication 1 ou 2, caractérisé par son application à la protection thermique d'une machine à laver le linge, ledit volume extérieur (2) étant une chambre de compression elle-même raccordée (en 3) à la cuve (4) de la machine à laver.
